# EUROPÄISCHE PATENTSCHRIFT

(11) **EP 2 933 413 B1**
(45) Veröffentlichungstag und Bekanntmachung des Hinweises auf die Patenterteilung: **09.11.2016**
(21) Anmeldenummer: 15162782.5
(22) Anmeldetag: 08.04.2015
(51) Int. Cl.: E05F 15/63, E05F 3/10

(54) **TÜRANTRIEB**
DOOR DRIVE
ENTRAÎNEMENT DE PORTE

(30) Priorität: 15.04.2014 DE 102014207217; 17.02.2015 DE 102015202830
(43) Veröffentlichungstag der Anmeldung: 21.10.2015
(73) Patentinhaber: GEZE GmbH, 71229 Leonberg (DE)
(72) Erfinder: Vögele, Roland, 71364 Winnenden (DE)

(56) Entgegenhaltungen:
- EP-A1- 0 733 763
- WO-A1-01/98615
- US-A- 4 333 270
- US-A1- 2007 256 362

## Beschreibung

Die vorliegende Erfindung betrifft einen Türantrieb, insbesondere Drehtürantrieb, mit einem Gehäuse, einer drehbar im Gehäuse gelagerten und mit einem Türflügel oder einem Blendrahmen koppelbaren Abtriebsachse, einem Motor zum Antreiben der Abtriebsachse und einer Federeinheit, die während einer jeweiligen Öffnungsbewegung des Türflügels gespannt wird und sich während einer jeweiligen Schließbewegung des Türflügels entspannt, um ein Schließmoment zu liefern.

Derartige Türantriebe dienen dazu, den Flügel einer motorisch geöffneten Tür mit Federkraft zu schließen. Dies ist insbesondere bei Rauch- und Feuerschutztüren von Bedeutung, die im Alarmfall, insbesondere nach Ansprechen eines Rauchmelders oder bei Stromausfall, schnell und zuverlässig geschlossen werden müssen. Mit dem Öffnen des Türflügels wird gleichzeitig die Federeinheit gespannt. Mit Hilfe der Federeinheit kann der Türantrieb den Türflügel somit auch bei einem Stromausfall schließen, was bei Brandschutztüren zwingend ist.

Bei den bisher üblichen Drehtürantrieben der eingangs genannten Art werden zur Kraftübertragung zwischen Motor und Abtriebsachse häufig Schneckengetriebe eingesetzt. Solche Schneckengetriebe besitzen jedoch infolge der Gleitreibung an der Schnecke relativ niedrige Wirkungsgrade, die sich bei Mangelschmierung und tiefen Temperaturen noch verschlechtern können. Zudem besteht bei einem Stromausfall die Gefahr einer Selbsthemmung. Von Nachteil ist insbesondere auch, dass das Schließ- und Öffnungsmoment des Türflügels bei Öffnungswinkeln größer als 4° nicht in der gewünschten Weise abnimmt, was die manuelle Begehung der Tür erschwert.

Es sind auch Drehtürantriebe mit Riemen- oder Nockenscheibengetrieben bekannt. Solche Riemen- und Nockenscheibengetriebe sind jedoch relativ aufwendig.

Drehtürantriebe der gattungsgemäßen Art sind aus der WO 01/98615 A1, US 4 333 270 A, EP 0 733 763 A1 und US 2007/256362 A1 bekannt.

Der Erfindung liegt die Aufgabe zugrunde, einen Türantrieb, insbesondere Drehtürantrieb, der eingangs genannten Art anzugeben, bei dem die zuvor erwähnten Nachteile beseitigt sind. Dabei sollen insbesondere der Wirkungsgrad erhöht und die Gefahr einer Selbsthemmung reduziert werden. Zudem soll der Türantrieb einen relativ einfachen, kompakten Aufbau besitzen und mit möglichst wenig Aufwand eine hinreichende Abnahme des Schließ- und Öffnungsmoments zu größeren Öffnungswinkeln hin ermöglichen.

Die Aufgabe wird erfindungsgemäß durch einen Türantrieb mit den Merkmalen des Anspruchs 1 gelöst. Bevorzugte Ausführungsformen des erfindungsgemäßen Türantriebs ergeben sich aus den Unteransprüchen, der vorliegenden Beschreibung sowie der Zeichnung.

Der erfindungsgemäße Türantrieb, insbesondere Drehtürantrieb, umfasst ein Gehäuse, eine drehbar im Gehäuse gelagerte und mit einem Türflügel oder einem Blendrahmen koppelbare Abtriebsachse, einen Motor zum Antreiben der Abtriebsachse und eine Federeinheit, die während einer jeweiligen Öffnungsbewegung des Türflügels gespannt wird und sich während einer jeweiligen Schließbewegung des Türflügels entspannt, um ein Schließmoment zu liefern. Dabei ist die Abtriebsachse über eine Zahnstange durch den Motor antreibbar, die einerseits über ein Getriebe, insbesondere ein Stirn-Kegel-Getriebe, vom Motor beaufschlagbar ist und andererseits mit einer Verzahnung der Abtriebsachse kämmt.

Aufgrund dieser Ausbildung ergibt sich nicht nur ein höherer Wirkungsgrad, aufgrund des mehrstufigen Getriebes ohne Gleitreibung ist auch die Gefahr einer Selbsthemmung auf ein Minimum reduziert. Auch bei einem Stromausfall ist somit gewährleistet, dass der Türflügel über die Federeinheit zuverlässig geschlossen wird. Der Türantrieb besitzt einen insgesamt einfacheren und kompakteren Aufbau. Zudem kann nunmehr insbesondere durch eine entsprechende Auslegung der Verzahnung der Abtriebsachse und des mit dieser kämmenden Verzahnungsabschnitts der Zahnstange auf einfache Weise ein zu größeren Öffnungswinkeln hin in der gewünschten Weise abnehmendes Schließ- und Öffnungsmoment realisiert werden.

Gemäß einer bevorzugten praktischen Ausführungsform des erfindungsgemäßen Türantriebs umfasst die Zahnstange einen wellenförmigen Verzahnungsabschnitt, der mit einer Unrund-Verzahnung der Abtriebsachse kämmt.

Mit einer solchen Gestaltung der zusammenwirkenden Verzahnungen der Abtriebsachse und der Zahnstange kann das sich ergebende Schließ- und Öffnungsmoment in der gewünschten Weise beeinflusst werden. So kann ein jeweils gewünschter Verlauf des Schließ- und Öffnungsmoments insbesondere durch eine entsprechende Wahl der Wellenform des Verzahnungsabschnitts der Zahnstange und eine entsprechende Wahl der Form der Unrund-Verzahnung der Abtriebsachse vorgegeben werden.

Das Stirn-Kegel-Getriebe ist bevorzugt als mehrstufiges Stirn-Kegel-Getriebe ausgeführt, um die gewünschte Übersetzung zu realisieren.

Die Zahnstange umfasst zweckmäßigerweise einen Verzahnungsabschnitt, der mit einem runden Ritzel des Stirn-Kegel-Getriebes kämmt.

Die Zahnstange ist bevorzugt axial verschiebbar im Gehäuse gelagert.

Von Vorteil ist insbesondere auch, wenn die Federeinheit eine auf die Zahnstange aufgeschobene Druckfeder umfasst, womit sich ein besonders kompakter Aufbau ergibt.

Gemäß einer bevorzugten praktischen Ausführungsform des erfindungsgemäßen Türantriebs ist die Federeinheit zwischen einer auf die Zahnstange aufgeschobenen, am Gehäuse abgestützten Hülse und einem an der Zahnstange vorgesehenen radialen Anschlag angeordnet.

Über die Hülse kann die Vorspannung der Federeinheit und damit insbesondere das Schließmoment des Türflügels im stromlosen Betrieb eingestellt werden. Dazu kann die Hülse insbesondere verstellbar im Gehäuse gelagert sein. Indem auch die Hülse auf die Zahnstange aufgeschoben ist, wird ein möglichst kompakter Aufbau des Türantriebs gewährleistet.

Der radiale Anschlag kann insbesondere eine auf die Zahnstange aufgeschobene, an wenigstens einem radialen Vorsprung der Zahnstange abgestützte Scheibe umfassen. Dabei kann die Zahnstange beispielsweise mit zwei einander diametral entgegengesetzten nasenartigen radialen Vorsprüngen versehen sein, um die Scheibe abzustützen. Zwischen dem radialen Anschlag und der Federeinheit ist bevorzugt ein auf die Zahnstange aufgeschobenes Axiallager, insbesondere Axialnadellager, vorgesehen. Dabei ergibt sich mit einem Axialnadellager eine besonders niedrige Bauform.

Von Vorteil ist insbesondere auch, wenn der mit der Abtriebsachse in Eingriff stehende Verzahnungsabschnitt der Zahnstange auf derselben Seite der Zahnstange vorgesehen ist, wie deren mit dem Stirn-Kegel-Getriebe in Eingriff stehender Verzahnungsabschnitt. Die Verzahnungsabschnitte der Zahnstange weisen somit in dieselbe Richtung.

Um eine möglichst reibungsarme Lagerung der Zahnstange im Gehäuse zu gewährleisten, ist erfindungsgemäß die Zahnstange im Bereich deren mit der Abtriebsachse und mit dem Stirn-Kegel-Getriebe in Eingriff stehenden Verzahnungsabschnitten jeweils über wenigstens eine auf der vom jeweiligen Verzahnungsabschnitt abgewandten Seite der Zahnstange angeordnete insbesondere wälzgelagerte Rolle abgestützt.

Von Vorteil ist zudem, wenn insbesondere die Unrund-Verzahnung der Abtriebsachse und der mit dieser kämmende wellenförmige Verzahnungsabschnitt der Zahnstange so gestaltet sind, dass das von der Federeinheit auf die Abtriebsachse übertragene Drehmoment mit zunehmendem Öffnungswinkel des Türflügels abnimmt.

Dabei sind die Unrund-Verzahnung der Abtriebsachse und der mit dieser kämmende wellenförmige Verzahnungsabschnitt der Zahnstange bevorzugt so gestaltet, dass das von der Federeinheit auf die Abtriebsachse übertragene Drehmoment ab einem Öffnungswinkel des Türflügels im Bereich von 4° mit zunehmendem Öffnungswinkel des Türflügels abnimmt.

Die Erfindung wird im Folgenden anhand eines Ausführungsbeispiels unter Bezugnahme auf die Zeichnung näher erläutert; in dieser zeigen:
- Fig. 1: eine schematische Darstellung einer beispielhaften Ausführungsform eines beispielsweise als Obentürschließer vorgesehenen erfindungsgemäßen Türantriebs,
- Fig. 2: eine schematische Schnittdarstellung des Türantriebs gemäß Fig. 1,
- Fig. 3: eine schematische Draufsicht des Stirn-Kegel-Getriebes, der Zahnstange und der Abtriebsachse des Türantriebs gemäß Fig. 1,
- Fig. 4: eine schematische Seitenansicht des Stirn-Kegel-Getriebes, der Zahnstange und der Abtriebsachse des Türantriebs gemäß Fig. 1, und
- Fig. 5: eine schematische perspektivische Ansicht des Stirn-Kegel-Getriebes, der Zahnstange und der Abtriebsachse des Türantriebs gemäß Fig. 1.

Die Fig. 1 bis 5 zeigen in schematischer Darstellung eine beispielhafte Ausführungsform eines erfindungsgemäßen Türantriebs 10, der in der Darstellung gemäß Fig. 1 beispielsweise als Obentürschließer für eine Drehtür vorgesehen ist.

Der Türantrieb 10 umfasst ein Gehäuse 12, eine drehbar im Gehäuse 12 gelagerte und mit einem Türflügel 14 oder einem Blendrahmen 16 koppelbaren Abtriebsachse 18, einem Motor 20, insbesondere Elektromotor, zum Antreiben der Abtriebsachse 18 und eine Federeinheit 22, die während einer jeweiligen Öffnungsbewegung des Türflügels 14 gespannt wird und sich während einer jeweiligen Schließbewegung des Türflügels 14 entspannt, um ein Schließmoment zu liefern.

Dabei ist der Türantrieb 10 in der Darstellung gemäß Fig. 1 beispielsweise als Obentürschließer für eine Drehtür vorgesehen. Im vorliegenden Fall ist das Gehäuse 12 mit der Abtriebsachse 18 am Türflügel 14 angebracht und die Abtriebsachse 18 mit einem Hebel 24 verbunden, der mit einem Gleitstein oder dergleichen versehen ist, der in einer Gleitschiene 26 geführt ist, die am Blendrahmen 16 fixiert ist.

Wie den Fig. 2 bis 5 zu entnehmen ist, ist die Abtriebsachse 18 über eine Zahnstange 28 durch den Motor 20 antreibbar, die einerseits über ein Stirn-Kegel-Getriebe 30 vom Motor 20 beaufschlagbar ist und andererseits mit einer Verzahnung 32 der Abtriebsachse 18 kämmt.

Dabei umfasst die Zahnstange 28 einen wellenförmigen Verzahnungsabschnitt 34, der mit einer Unrund-Verzahnung 32 der Abtriebsachse 18 kämmt.

Der Motor 20 kann insbesondere als Elektromotor ausgeführt sein. Zudem kann der Türantrieb 10 einen Transformator sowie eine elektronische Steuereinrichtung zur Ansteuerung des Motors 20 umfassen. Hierbei kann eine entsprechende Ansteuerung des Motors 20 beispielsweise dann erfolgen, wenn über einen Rauchmelder eine Gefahrensituation signalisiert wird.

Die Zahnstange 28 umfasst einen Verzahnungsabschnitt 36, der mit einem runden Ritzel 38 des Stirn-Kegel-Getriebes 30 kämmt.

Wie am besten anhand der Fig. 3 bis 5 zu erkennen ist, kämmt eine mit einer Verzahnung versehene Antriebswelle 40 des Motors 20 mit einem größeren Zahnrad 42, das auf einer Welle 44 sitzt, an deren einem Ende ein Kegelritzel 46 angeordnet ist, das mit einem Kegelrad 48 kämmt. Das Kegelrad 48 sitzt auf einer weiteren Welle 50, auf dem ein Ritzel 52 angeordnet ist, das mit einem größeren Zahnrad 54 kämmt. Das Zahnrad 54 sitzt auf einer weiteren Welle 56, auf der auch das bereits erwähnte, mit dem Verzahnungsabschnitt 36 der Zahnstange 28 kämmende Ritzel 38 angeordnet ist.

Die Zahnstange 28 ist axial verschiebbar im Gehäuse 12 gelagert.

Der Verzahnungsabschnitt 36 der Zahnstange 28 ist im vorliegenden Fall beispielsweise linear ausgeführt.

Wie anhand der Fig. 2 zu erkennen ist, umfasst die Federeinheit 22 eine auf die Zahnstange 28 aufgeschobene Druckfeder, die zwischen einer auf die Zahnstange 28 aufgeschobenen, am Gehäuse 12 abgestützten Hülse 58 und einem an der Zahnstange 28 vorgesehenen radialen Anschlag 60 angeordnet ist.

Im vorliegenden Fall ist der radiale Anschlag 60 beispielsweise durch eine auf die Zahnstange 28 aufgeschobene Scheibe gebildet, die an zwei einander diametral gegenüberliegenden nasenartigen radialen Vorsprüngen 62 der Zahnstange 28 abgestützt ist.

Zwischen dem durch eine Scheibe gebildeten radialen Anschlag 60 und der Federeinheit 22 ist ein auf die Zahnstange 28 aufgeschobenes Axialnadellager 64 vorgesehen. Zwischen dem durch die Scheibe gebildeten radialen Anschlag 60 und dem Axialnadellager 64 ist ein Distanzstück 66 angeordnet, das ebenfalls auf die Zahnstange 28 aufgeschoben ist. An den beiden nasenartigen radialen Vorsprüngen 62 liegen somit auf die Zahnstange 28 aufgereiht der durch die Scheibe gebildete radiale Anschlag 60, das Distanzstück 66, das Axialnadellager 64 und die durch eine Druckfeder gebildete Federeinheit 22 an, während die durch eine Druckfeder gebildete Federeinheit an ihrem anderen Ende an der ebenfalls auf die Federeinheit 22 aufgeschobenen Hülse 58 anliegt, über die die Federvorspannung und damit das Türschließmoment im stromlosen Betrieb einstellbar ist. Dabei kann die Hülse 58 insbesondere verstellbar im Gehäuse 12 gelagert sein. Die zuvor genannten Teile sind alle auf der Zahnstange 28 aufgefädelt, d.h. von dieser durchsetzt.

Der mit der Abtriebsachse 18 in Eingriff stehende wellenförmige Verzahnungsabschnitt 34 der Zahnstange 28 ist auf derselben Seite der Zahnstange 28 vorgesehen, wie deren mit dem Stirn-Kegel-Getriebe 30 in Eingriff stehender linearer Verzahnungsabschnitt 36. Die beiden Verzahnungsabschnitte 34, 36 der Zahnstange 28 weisen im vorliegenden Fall also in dieselbe Richtung.

Die Zahnstange 28 ist im Bereich deren mit der Abtriebsachse 18 und mit dem Stirn-Kegel-Getriebe 30 in Eingriff stehenden Verzahnungsabschnitten 34, 36 jeweils über eine auf der vom jeweiligen Verzahnungsabschnitt 34, 36 abgewandten Seite der Zahnstange 28 angeordnete insbesondere wälzgelagerte Rolle 68 abgestützt. In Kraftrichtung ist somit alles wälzgelagert.

Die Unrund-Verzahnung 32 der Abtriebsachse 18 und der mit dieser kämmende wellenförmige Verzahnungsabschnitt 34 der Zahnstange 28 können insbesondere so gestaltet sein, dass das von der Federeinheit 22 auf die Abtriebsachse 18 übertragene Drehmoment mit zunehmendem Öffnungswinkel des Türflügels 14 abnimmt. Dabei können die Unrund-Verzahnung 32 der Abtriebsachse 18 und der mit dieser kämmende wellenförmige Verzahnungsabschnitt 34 der Zahnstange 28 insbesondere so gestaltet sein, dass das von der Federeinheit 22 auf die Abtriebsachse 18 übertragene Drehmoment ab einem Öffnungswinkel des Türflügels 14 im Bereich von 4° mit zunehmendem Öffnungswinkel des Türflügels 14 abnimmt. Dabei kann der Radius, an dem die Federkraft von der Zahnstange 28 auf die Abtriebsachse 18 übertragen wird, bei kleinen Öffnungswinkeln des Türflügels 14 relativ groß sein und bei zunehmenden Öffnungswinkeln kleiner werden. Damit ist das Moment an der Abtriebsachse 18 bei kleinen Öffnungswinkeln des Türflügels 14 groß und nimmt mit sich öffnendem Türflügel 14 ab.

Der Türantrieb 10 zeichnet sich unter anderem durch einen kompakten und kostengünstigen Aufbau, einen hohen Wirkungsgrad bei jedem Öffnungswinkel des Türflügels 14 sowie eine reduzierte Selbsthemmungsgefahr beim stromlosen Schließen durch die Federkraft aus. Beispielsweise in einem Öffnungswinkelbereich zwischen 0° und 4° kann ein hohes Schließmoment erzeugt werden, während bei Öffnungswinkeln größer als 4° das Türschließmoment mit zunehmendem Öffnungswinkel abnehmen kann.

### Bezugszeichenliste

- 10: Türantrieb
- 12: Gehäuse
- 14: Türflügel
- 16: Blendrahmen
- 18: Abtriebsachse
- 20: Motor
- 22: Federeinheit
- 24: Hebel
- 26: Gleitschiene
- 28: Zahnstange
- 30: Stirn-Kegel-Getriebe
- 32: Unrund-Verzahnung der Abtriebsachse
- 34: wellenförmiger Verzahnungsabschnitt
- 36: linearer Verzahnungsabschnitt
- 38: rundes Ritzel
- 40: Antriebswelle
- 42: Zahnrad
- 44: Welle
- 46: Kegelritzel
- 48: Kegelrad
- 50: Welle
- 52: Ritzel
- 54: Zahnrad
- 56: Welle
- 58: Hülse
- 60: radialer Anschlag
- 62: radialer Vorsprung
- 64: Axialnadellager
- 66: Distanzstück
- 68: Rolle

## Patentansprüche

1. Türantrieb (10), insbesondere Drehtürantrieb, mit einem Gehäuse (12), einer drehbar im Gehäuse (12) gelagerten und mit einem Türflügel (14) oder einem Blendrahmen (16) koppelbaren Abtriebsachse (18), einem Motor (20) zum Antreiben der Abtriebsachse (18) und einer Federeinheit (22), die während einer jeweiligen Öffnungsbewegung des Türflügels (14) gespannt wird und sich während einer jeweiligen Schließbewegung des Türflügels (14) entspannt, um ein Schließmoment zu liefern, wobei die Abtriebsachse (18) über eine Zahnstange (28) durch den Motor (20) antreibbar ist, die einerseits über ein mehrstufiges Getriebe vom Motor (20) beaufschlagbar ist und andererseits mit einer Verzahnung (32) der Abtriebsachse (18) kämmt,
**dadurch gekennzeichnet, dass**
die Zahnstange (28) im Bereich deren mit der Abtriebsachse (18) und mit dem als Stirn-Kegel-Getriebe ausgeführten Getriebe (30) in Eingriff stehenden Verzahnungsabschnitten (34, 36) jeweils über wenigstens eine auf der vom jeweiligen Verzahnungsabschnitt (34, 36) abgewandten Seite der Zahnstange angeordnete, insbesondere wälzgelagerte, Rolle (68) abgestützt ist.

2. Türantrieb nach Anspruch 1,
**dadurch gekennzeichnet, dass** das mehrstufiges Getriebe als Stirn-Kegel-Getriebe (30) ausgebildet ist.

3. Türantrieb nach Anspruch 1 oder 2,
**dadurch gekennzeichnet, dass** die Zahnstange (28) einen wellenförmigen Verzahnungsabschnitt (34) umfasst, der mit einer Unrund-Verzahnung (32) der Abtriebsachse (18) kämmt.

4. Türantrieb nach einem der vorstehenden Ansprüche,
**dadurch gekennzeichnet, dass** das Stirn-Kegel-Getriebe (30) als mehrstufiges Stirn-Kegel-Getriebe ausgeführt ist.

5. Türantrieb nach zumindest einem der vorstehenden Ansprüche,
**dadurch gekennzeichnet, dass** die Zahnstange (28) einen gera- den Verzahnungsabschnitt (36) umfasst, der mit einem runden Ritzel (38) des Stirn- Kegel-Getriebes (30) kämmt.

6. Türantrieb nach zumindest einem der vorstehenden Ansprüche,
**dadurch gekennzeichnet, dass** die Zahnstange (28) axial ver- schiebbar im Gehäuse (12) gelagert ist.

7. Türantrieb nach zumindest einem der vorstehenden Ansprüche,
**dadurch gekennzeichnet, dass** die Federeinheit (22) eine auf die Zahnstange (28) aufgeschobene Druckfeder umfasst.

8. Türantrieb nach zumindest einem der vorstehenden Ansprüche,
**dadurch gekennzeichnet, dass** die Federeinheit (22) zwischen einer auf die Zahnstange (28) aufgeschobenen, am Gehäuse (12) abgestützten Hülse (58) und einem an der Zahnstange (28) vorgesehenen radialen Anschlag (60) angeordnet ist.

9. Türantrieb nach Anspruch 8,
**dadurch gekennzeichnet, dass** der radiale Anschlag (60) eine auf die Zahnstange (28) aufgeschobene, an wenigstens einem radialen Vorsprung (62) der Zahnstange (28) abgestützte Scheibe umfasst.

10. Türantrieb nach Anspruch 8 oder 9,
**dadurch gekennzeichnet, dass** zwischen dem radialen Anschlag (60) und der Federeinheit (22) ein auf die Zahnstange (28) aufgeschobenes Axiallager, insbesondere Axialnadellager (64), vorgesehen ist.

11. Türantrieb nach zumindest einem der vorstehenden Ansprüche,
**dadurch gekennzeichnet , dass** der mit der Abtriebsachse (18) in Eingriff stehende Verzahnungsabschnitt (34) der Zahnstange (28) auf derselben Seite der Zahnstange (28) vorgesehen ist wie deren mit dem Stirn-Kegel-Getriebe (30) in Eingriff stehender Verzahnungsabschnitt (36).

12. Türantrieb nach zumindest einem der vorstehenden Ansprüche,
**dadurch gekennzeichnet, dass** die Unrund-Verzahnung (32) der Abtriebsachse (18) und der mit dieser kämmende wellenförmige Verzahnungsabschnitt (34) der Zahnstange (28) so gestaltet sind, dass das von der Federeinheit (22) auf die Abtriebsachse (18) übertragende Drehmoment mit zunehmendem Öffnungswinkel des Türflügels (14) abnimmt.

13. Türantrieb nach Anspruch 12,
**dadurch gekennzeichnet, dass** die Unrund-Verzahnung (32) der Abtriebsachse (18) und der mit dieser kämmende wellenförmige Verzahnungsabschnitt (34) der Zahnstange (28) so gestaltet sind, dass das von der Federeinheit (22) auf die Abtriebsachse (18) übertragende Drehmoment ab einem Öffnungswinkel des Türflügels (14) im Bereich von 4° mit zunehmendem Öffnungswinkel des Türflügels (14) abnimmt.

## Claims

1. Door drive (10), in particular a swivel door drive, with a housing (12), with an output shaft (18) which is rotatably mounted in the housing (12) and can be coupled to a door leaf (14) or an outer frame (16), with a motor (20) for driving the output shaft (18), and with a spring lever (22) which is loaded during a respective opening movement of the door leaf (14) and relaxes during a respective closing movement of the door leaf (14) in order to deliver a closing torque, wherein the output shaft (18) can be driven by the motor (20) via a rack (28) which, on the one hand, can be acted on by the motor (20) via a multi-stage gear mechanism and, on the other hand, meshes with a toothing (32) of the output shaft (18),
**characterized in that**
the rack (28) is supported, in the region of its toothing portions (34, 36) in engagement with the output shaft (18) and with the gear mechanism (30) configured as a spur gear/bevel gear mechanism, in each case via at least one roller (68), in particular a rolling-bearing-mounted roller, arranged on the side of the rack that faces away from the respective toothing portion (34, 36).

2. Door drive according to Claim 1,
**characterized in that** the multi-stage gear mechanism is designed as a spur gear/bevel gear mechanism (30).

3. Door drive according to Claim 1 or 2, **characterized in that** the rack (28) comprises a wavy toothing portion (34) which meshes with an out-of-round toothing (32) of the output shaft (18).

4. Door drive according to one of the preceding claims,
**characterized in that** the spur gear/bevel gear mechanism (30) is configured as a multi-stage spur gear/bevel gear mechanism.

5. Door drive according to at least one of the preceding claims,
**characterized in that** the rack (28) comprises a straight toothing portion (36) which meshes with a round pinion (38) of the spur gear/bevel gear mechanism (30).

6. Door drive according to at least one of the preceding claims,
**characterized in that** the rack (28) is mounted so as to be axially displaceable in the housing (12).

7. Door drive according to at least one of the preceding claims,
**characterized in that** the spring lever (22) comprises a compression spring pushed onto the rack (28).

8. Door drive according to at least one of the preceding claims,
**characterized in that** the spring unit (22) is arranged between a sleeve (58), which is pushed onto the rack (28) and supported on the housing (12), and a radial stop (60) provided on the rack (28).

9. Door drive according to Claim 8,
**characterized in that**
the radial stop (60) comprises a disc which is pushed onto the rack (28) and supported on at least one radial projection (62) of the rack (28).

10. Door drive according to Claim 8 or 9,
**characterized in that** an axial bearing, in particular an axial needle bearing (64), which is pushed onto the rack (28) is provided between the radial stop (60) and the spring unit (22).

11. Door drive according to at least one of the preceding claims,
**characterized in that** the toothing portion (34) of the rack (28) in engagement with the output shaft (18) is provided on the same side of the rack (28) as its toothing portion (36) in engagement with the spur gear/bevel gear mechanism (30).

12. Door drive according to at least one of the preceding claims,
**characterized in that** the out-of-round toothing (32) of the output shaft (18) and the wavy toothing portion (34) of the rack (28) meshing therewith are configured such that the torque transmitted to the output shaft (18) by the spring unit (22) decreases with an increasing angle of the door leaf (14).

13. Door drive according to Claim 12,
**characterized in that** the out-of-round toothing (32) of the output shaft (18) and the wavy toothing portion (34) of the rack (28) meshing therewith are configured such that the torque transmitted to the output shaft (18) by the spring unit (22) decreases from an opening angle of the door leaf (14) in the region of 4° with an increasing opening angle of the door leaf (14).

## Revendications

1. Entraînement de porte (10), en particulier entraînement de porte pivotante, comprenant un boîtier (12), un axe de prise de force (18) supporté à rotation dans le boîtier (12) et pouvant être accouplé à un battant de porte (14) ou à un châssis dormant (16), un moteur (20) destiné à entraîner l'axe de prise de force (18) et une unité de ressort (22) qui est tendue pendant un mouvement d'ouverture respectif du battant de porte (14) et qui se détend pendant un mouvement de fermeture respectif du battant de porte (14) afin de fournir un couple de fermeture, l'axe de prise de force (18) pouvant être entraîné par le biais d'une crémaillère (28) par le moteur (20), la crémaillère pouvant être d'une part sollicitée par le biais d'une transmission à plusieurs étages par le moteur (20) et s'engrenant d'autre part avec une denture (32) de l'axe de prise de force (18),
**caractérisé en ce que**
la crémaillère (28), dans la région de ses portions de denture (34, 36) en prise avec l'axe de prise de force (18) et avec la transmission (30) réalisée sous forme de transmission à pignons droits et coniques, est supportée à chaque fois par le biais d'au moins un rouleau (68) disposé, notamment supporté sur palier à roulement, sur le côté de la crémaillère opposé à la portion de denture respective (34, 36).

2. Entraînement de porte selon la revendication 1, **caractérisé en ce que** la transmission à plusieurs étages est réalisée sous forme de transmission à pignons droits et coniques (30).

3. Entraînement de porte selon la revendication 1 ou 2,
**caractérisé en ce que** la crémaillère (28) comprend une portion de denture en forme d'arbre (34) qui s'engrène avec une denture non ronde (32) de l'axe de prise de force (18).

4. Entraînement de porte selon l'une quelconque des revendications précédentes, **caractérisé en ce que** la transmission à pignons droits et coniques (30) est réalisée sous forme de transmission à pignons droits et coniques à plusieurs étages.

5. Entraînement de porte selon au moins l'une quelconque des revendications précédentes, **caractérisé en ce que** la crémaillère (28) comprend une portion de denture droite (36) qui s'engrène avec un pignon rond (38) de la transmission à pignons droits et coniques (30).

6. Entraînement de porte selon au moins l'une quelconque des revendications précédentes, **caractérisé en ce que** la crémaillère (28) est supportée de manière déplaçable axialement dans le boîtier (12).

7. Entraînement de porte selon au moins l'une quelconque des revendications précédentes, **caractérisé en ce que** l'unité de ressort (22) comprend un ressort de compression poussé sur la crémaillère (28).

8. Entraînement de porte selon au moins l'une quelconque des revendications précédentes, **caractérisé en ce que** l'unité de ressort (22) est disposée entre une douille (58) supportée sur le boîtier (12), poussée sur la crémaillère (28) et une butée radiale (60) prévue sur la crémaillère (28).

9. Entraînement de porte selon la revendication 8, **caractérisé en ce que** la butée radiale (60) comprend un disque poussé sur la crémaillère (28), supporté sur au moins une saillie radiale (62) de la crémaillère (28).

10. Entraînement de porte selon la revendication 8 ou 9,
**caractérisé en ce qu'**entre la butée radiale (60) et l'unité de ressort (22) est prévu un palier axial, en particulier un palier à aiguilles axial (64), poussé sur la crémaillère (28).

11. Entraînement de porte selon au moins l'une quelconque des revendications précédentes, **caractérisé en ce que** la portion de denture (34) en prise avec l'axe de prise de force (18) de la crémaillère (28) est prévue du même côté de la crémaillère (28) que sa portion de denture (36) en prise avec la transmission à pignons droits et coniques (30).

12. Entraînement de porte selon au moins l'une quelconque des revendications précédentes, **caractérisé en ce que** la denture non ronde (32) de l'axe de prise de force (18) et la portion de denture (34) en forme d'arbre de la crémaillère (28) s'engrenant avec celle-ci sont configurées de telle sorte que le couple transmis de l'unité de ressort (22) à l'axe de prise de force (18) diminue avec l'augmentation de l'angle d'ouverture du battant de porte (14).

13. Entraînement de porte selon la revendication 12, **caractérisé en ce que** la denture non ronde (32) de l'axe de prise de force (18) et la portion de denture (34) en forme d'arbre de la crémaillère (28) s'engrenant avec celle-ci sont configurées de telle sorte que le couple transmis de l'unité de ressort (22) à l'axe de prise de force (18) diminue, à partir d'un angle d'ouverture du battant de porte (14) dans une plage de 4°, avec l'augmentation de l'angle d'ouverture du battant de porte (14).
